# EUROPÄISCHE PATENTSCHRIFT

(11) **EP 1 619 453 B1**
(45) Veröffentlichungstag und Bekanntmachung des Hinweises auf die Patenterteilung: **10.08.2011**
(21) Anmeldenummer: 05104842.9
(22) Anmeldetag: 03.06.2005
(51) Int. Cl.: F24H 9/20, F24H 1/52

(54) **Warmwasserheizanlage mit einer hydraulischen Schutzschaltung und Verfahren zum Betreiben derselben**
Warm water heating installation with hydraulic protection circuit and method for operating the same.
Installation de chauffage d'eau chaude avec circuit de protection hydraulique et méthode pour l'exploiter

(30) Priorität: 21.07.2004 DE 102004035298
(43) Veröffentlichungstag der Anmeldung: 25.01.2006
(73) Patentinhaber: ROBERT BOSCH GMBH, 70442 Stuttgart (DE)
(72) Erfinder: Volz, Wolfgang, 70197, Stuttgart (DE); Clement, Uwe, 73114, Schlat (DE)

(56) Entgegenhaltungen:
- DE-A1- 3 740 137
- DE-A1- 4 433 387
- DE-A1- 19 923 296

## Beschreibung

Die Erfindung betrifft eine Warmwasserheizanlage mit einer hydraulischen Schutzschaltung und ein Verfahren zum Betreiben der hydraulischen Schutzschaltung nach dem Oberbegriff der unabhängigen Ansprüche. Eine solche Heizanlage ist aus Dokument DE-A-4 433 387 schon bekannt.

Die bekannten Warmwasserheizanlagen nutzen einen Wassererhitzer, bei dem ein Primärwärmetauscher für einen internen Heizkreis vorgesehen ist, der mit einem externen Heizungskreis verbunden ist, so dass über den Primärwärmetauscher mittels einer Umwälzpumpe ein Heizwasserkreislauf realisiert wird. Der interne Heizkreis ist ferner über eine Zweigleitung mit einem Sekundärwärmetauscher verbundnen, der an einen Brauchwasserkreis angeschlossen ist. Die Verbindung der beiden Kreise erfolgt über ein Drei-Wege-Umschaltventil. Bei einer Wärmeanforderung des Brauchwasserkreises wird vom Umschaltventil die Durchströmung des externen Heizungskreises gesperrt und das Heizwasser des internen Heizkreises wird über die Zweigleitung dem Sekundärwärmetauscher zugeführt.

Die Heizwasserkreisläufe in Warmwasserheizanlagen sind geschlossene Kreisläufe und stehen unter einem Überdruck von bis zu 3 bar. Je nach Größe der Warmwasserheizanlage kann bei einem Defekt im hydraulischen System des Wassererhitzers eine Wasserleckage auftreten, die unter Umständen einen erheblichen Wasserschaden erzeugen kann. Dabei strömt im Fall eines Lecks im hydraulischen System des Wassererhitzers ein großer Teil des Inhalts des Heizwassers aus dem gesamten Heizwasserkreislauf einschließlich des externen Heizungskreises solange aus, bis der Überdruck abgebaut ist.

Eine hydraulische Schutzschaltung eines Warmwasserspeichers, der an ein Brauchwassernetz angeschlossen ist, ist aus US 4 607 615 bekannt, wobei eine Ventilanordnung vorgesehen ist, die bei Auftreten eines Lecks oder eines Rohrbruchs den Trinkwasseranschluß vom Warmwasserspeicher trennt.

Aufgabe der vorliegenden Erfindung ist es, einen Defekt beziehungsweise eine Leckage im Heizkreis des Wassererhitzers zu detektieren und Vorkehrungen zur Begrenzung eines Wasserschadens zu treffen.

### Vorteile der Erfindung

Die Aufgabe der Erfindung wird mit den kennzeichnenden Merkmalen des Anspruchs 1 sowie mit den kennzeichnenden Merkmalen des unabhängigen Verfahrensanspruchs gelöst.

Die erfingsgemäße Warmwasserheizanlage mit den kennzeichnenden Merkmalen des Anspruchs 1 liefert eine technische Lösung, mit der ein Defekt beziehungsweise eine Leckage im Heizkreis des Wassererhitzers erkannt wird. Gleichzeitig wird durch Betätigen des Umschaltventils der externe Heizungskreis vom internen Heizkreis getrennt und der interne Heizkreis mit der Zweigleitung des internen Brauchwasserkreises verbunden. Dadurch zirkulieren innerhalb des Wassererhitzers lediglich die Wasservolumina des Primärwärmetauschers und des Sekundärwärmetauschers sowie der internen Rohrleitungen, welche gegenüber den Wasservolumina im Heizungskreis wesentlich geringer sind, so dass bei einem Leck innerhalb des Wassererhitzers nur noch die geringeren, innerhalb des Wassererhitzers befindlichen Wasservolumina entweichen können. Zur Ausführung der Erfindung werden keine zusätzlichen Bauteile benötigt.

Vorteilhafte Weiterbildungen der Erfmdung gehen aus den Maßnahmen der Unteransprüche hervor. Zweckmäßig ist es, zur Erkennung eines Defektes mit einer Leckage im internen Heizkreis einen Druckverlauf im internen Heizkreis heranzuziehen, wobei der Druck im internen Heizkreis ständig von der Steuer-/Regeleinheit überwacht wird. Der Druckverlauf weist auf eine Leckage hin, wenn der Druck im internen Heizkreis in kurzer Zeit um einen vorgegebenen Wert fällt. Ein vorgegebener Druckverlauf kann dabei als Kennlinie in der Steuer-/Regeleinheit abgelegt werden.

Eine wirksame Sperre des Wasserinhalts der Heizungsanlage wird dadurch erreicht, wenn ein Rückflußverhinderer in die Vorlaufleitung eingesetzt wird, der zweckmäßigerweise in Strömungsrichtung hinter der Abzweigung zum Sekundärwärmetauscher des Brauchwasserkreises liegt. Der Druckaufnehmer kann im Rücklaufabschnitt zwischen Umschaltventil und Umwälzpumpe und/oder im Vorlaufabschnitt in Strömungsrichtung hinter dem Abzweig der Zweigleitung und vor dem Rückflußverhinderer angeordnet sein.

Handelt es sich bei dem Wassererhitzer um ein sogenanntes Brennwertheizgerät, das die Kondensationswärme des Heizgases ausnutzt, wobei in diesem Fall ein Anschluß einer Kondensatabführung an einen Abwasserkanal vorhanden ist, kann nach dem Detektieren eines vorbestimmten Druckverlaufes, der auf eine Wasserleckage hinweist, ein weiteres Ventil betätigt werden, das eine Verbindung des internen Heizkreise zur Kondensatabführung herstellt, so dass das Heizwasser im internen Heizkreis über die Kondensatabführung in den Abwasserkanal abgeleitet werden kann. Hierbei bleibt eine Leckage nahezu ohne große Folgen was einen Wasserschaden anbetrifft.

### Zeichnung

Ein Ausführungsbeispiel der Erfindung ist in der Zeichnung dargestellt und in der nachfolgenden Beschreibung näher erläutert. Die einzige Figur zeigt einen hydraulischen Schaltplan einer Warmwasserheizanlage.

### Ausführungsbeispiel

Die dargestellte Warmwasserheizanlage besitzt einen Wassererhitzer 10, an den ein externer Heizungskreis 11 mit Raumheizkörpern 12 angeschlossen ist. Der Wassererhitzer 10, der beispielsweise ein Gasheizgerät ist, weist einen Primärwärmetauscher 13 auf, der an einen internen Heizkreis 15 angeschlossen ist und der von beispielsweise einem Gasbrenner 14 erwärmt wird. Der interne Heizkreis 15 weist einen Rücklaufabschnitt 17 und einen Vorlaufabschnitt 16 auf. Der Vorlaufabschnitt 16 ist an einen am Wassererhitzer 10 ausgebildeten Vorlaufanschluss 18 und der Rücklaufabschnitt 19 an einen Rücklaufanschluss 19 geführt. Der interne Heizkreis 15 ist über den Vorlaufanschluss 18 und den Rücklaufanschluss 19 hydraulisch an den externen Heizungskreis 11 gekoppelt, wobei an den Vorlaufanschluss 18 eine Vorlaufleitung 21 und an den Rücklaufanschluss 19 eine Rücklaufleitung 22 des Heizungskreises 11 angeschlossen ist.

In den Vorlaufabschnitt 16 ist eine Umwälzpumpe 20 eingeschleift, die das im internen Heizkreis 15 und im externen Heizungskreis 11 zirkulierende Heizwasser umwälzt, wobei der Heizkreis 15 und der Heizungskreis 11 einen Heizwasserkreislauf bilden. Vom Vorlaufabschnitt 16 des Heizkreises 15 zweigt eine Zweigleitung 24 ab, die einen Primärkreis für einen Sekundärwärmetauscher 25 eines Brauchwasserkreises bildet. Im Rücklaufabschnitt 17 ist ein Umschaltventil 30 angeordnet, das einen dritten Anschluß zur Zweigleitung 24 aufweist. Mittels des Umschaltventils 30 läßt sich der externe Heizungskreis 11 vom internen Heizkreis 15 abkoppeln, so dass das im internen Heizkreis 15 zirkulierende Heizwasser ausschließlich über die Zweigleitung 24 durch den Sekundärwärmetauscher 25 strömt.

Der Wassererhitzer 10 verfügt ferner über einen Rückflußverhinderer 27, einen Druckaufnehmer 28 sowie eine Steuer-/Regeleinheit 29. Der Rückflußverhinderer 27 ist so geschaltet, dass ein Rückfließen des Heizwassers aus dem externen Heizungskreis 11 in den Rücklaufabschnitt 16 unterbunden beziehungsweise gesperrt wird.

Der Druckaufnehmer 28 ist beispielsweise im Rücklaufabschnitt 17 zwischen Umschaltventil 30 und Umwälzpumpe 20 angeordnet. Der Druckaufnehmer kann aber auch im Vorlaufabschnitt 16 in Strömungsrichtung hinter dem Abzweig der Zweigleitung 24 und vor dem Rückflußverhinderer 27 angeordnet sein.

Der Druckaufnehmer 28 steht über eine Signalleitung mit der Steuer-/Regeleinheit 29 in Verbindung, die außerdem über eine Steuerleitung mit dem Umschaltventil 30 verbunden ist. Die Steuer-/Regeleinheit 29 realisiert ferner die an sich bekannten Steuer- und Regelvorgänge zur wärmebedarfsrechten Regelung des Brenners 14 sowie des nicht dargestellten, über den Sekundärwärmetauscher 15 geführten Brauchwasserkreises.

Der vom Druckaufnehmer 28 aufgenommene Druck im internen Heizkreis 15 wird von der Steuer-/Regeleinheit 29 ständig erfasst und ausgewertet. Dabei wird ein Druckverlauf erfasst und mit einem vorbestimmten Druckverlauf verglichen. Der vorbestimmte Druckverlauf ist beispielsweise als Kennlinie in der Steuer-./Regeleinheit abgelegt. Fällt der Druck im internen Heizkreis 15 in kurzer Zeit um einen vorgegebenen Wert, bedeutet dies, dass die hydraulischen Systeme des Wassererhitzers 10 ein Leck aufweisen, so dass eine Wasserleckage auftreten kann. Wird ein derartiger, vorbestimmter Druckverlauf von der Steuer-/Regeleinheit 29 detektiert, veranlasst die Steuer-/Regeleinheit 29, dass das Umschaltventil 30 den internen Heizkreis 15 vom externen Heizungskreis 11 abkoppelt und die Zweigleitung 24 zuschaltet, so dass der interne Heizkreis 15 über den Sekundärwärmetauscher 25 geführt wird. Dadurch ist der Wassererhitzer10 vom externen Heizungskreis 11 hydraulisch entkoppelt und auf Grund des Rückflußverhinderers 27 kann der Wasserinhalt des Heizungskreises 11 nicht zurück in den internen Heizkreis 15 des Wassererhitzers 10 fließen. Dadurch können bei einem Leck innerhalb des Wassererhitzers 10 nur noch die geringeren, innerhalb des Wassererhitzers 10 befindlichen Wasservolumina entweichen.

Eine weitere spezielle Ausführungsform betrifft Wassererhitzer10, die in Brennwerttechnik betrieben werden, bei denen eine Kondensatabführung vorgesehen ist, die das Kondensat in einen Abwasserkanal abführt. Bei dieser Ausführungsform ist ein weiteres Ventil in den internen Heizkreis 15 eingebunden. Im Fall der Detektierung des vorbestimmten Druckverlaufes durch die Steuer-/Regeleinheit 29 veranlasst die Steuer-/Regeleinheit 29, dass neben der Betätigung des Umschaltventils 30, wie bereist beschrieben, zusätzlich mittels einer Betätigung des weiteren Ventils eine Verbindung zur Kondensatabführung hergestellt wird, so dass das im internen Heizkreis 15 zirkulierende Heizwasser über die Kondensatabführung in den Abwasserkanal abgeleitet wird. Durch diese Maßnahme bleibt eine Wasserleckage im Wassererhitzer 10 nahezu ohne große Folgen.

### Bezugszeichenliste

10 assererhitzer
11 externer Heizungskreis
12 Raumheizkörper
13 Primärwärmetauscher
14 Gasbrenner
15 interner Heizkreis
16 Vorlaufabschnitt
17 Rücklaufabschnitt
18 Vorlaufanschluß
19 Rücklaufanschluß
20 Umwälzpumpe
21 Vorlaufleitung
22 Rücklaufleitung
24 Brauchwasserzweigleitung
25 sekundär Wärmetauscher
27 Rückflußverhinderer
28 Druckgeber
29 Steuer-/Regeleinheit
30 Umschaltventil

## Patentansprüche

1. Warmwasserheizanlage mit einem Wassererhitzer (10), der einen internen Heizkreis (15), eine Umwälzpumpe (20), ein Umschaltventil (30), einen Sekundärwärmetauscher (25) und eine Steuer-/Regeleinheit (29) aufweist, sowie mit einem externen Heizungskreis (11), der an den internen Heizkreis (15) angeschlossen ist, wobei der interne Heizkreis (15) mit einen Primärwärmetauscher (13) verbunden ist und wobei der Sekundärwärmetauscher (25) mittels des Umschaltventils (30) über eine Zweigleitung (24) an den internen Heizkreis (15) ankoppelbar ist, **dadurch gekennzeichnet, dass** ein Druckaufnehmer (28) im internen Heizkreis (15) angeordnet ist, dass das vom Druckaufnehmer (28) erfasste Drucksignal der Steuer-/Regeleinheit (29) zugeführt wird, und dass mittels des Umschaltventils (30) die Zweigleitung (24) mit dem Sekundärwärmetauscher (25) zuschaltbar ist und dabei der interne Heizkreis (15) vom externen Heizungskreis (11) getrennt wird, sobald die Steuer-/Regeleinheit (29) aus dem vom Druckaufnehmer (28) erfassten Drucksignal ein Schaltsignal detektiert.

2. Warmwasserheizanlage nach Anspruch 1, **dadurch gekennzeichnet, dass** das Schaltsignal von einem Druckverlauf gebildet ist, der eine vorgegebene Druckänderung pro Zeit repräsentiert.

3. Warmwasserheizanlage nach Anspruch 1,oder 2, **dadurch gekennzeichnet, dass** im internen Heizkreis (15) ein Rückflußverhinderer (27) in Strömungsrichtung hinter der Zweigleitung (24) angeordnet ist.

4. Warmwasserheizanlage nach Anspruch 1, 2 oder 3, **dadurch gekennzeichnet, dass** der Druckaufnehmer (28) im internen Heizkreis (15) im Rücklaufabschnitt (17) zwischen dem Umschaltventil (30) und der Umwälzpumpe (20) angeordnet ist.

5. Warmwasserheizanlage nach Anspruch 3, **dadurch gekennzeichnet, dass** der Druckaufnehmer (28) im internen Heizkreis (15) im Vorlaufabschnitt (16) in Strömungsrichtung vor dem Rückflußverhinderer (27) angeordnet ist.

6. Warmwasserheizanlage nach einem der vorhergehenden Ansprüche, **dadurch gekennzeichnet, dass** im internen Heizkreis (15) ein weiteres Ventil angeordnet ist, über das eine Verbindung zu einer Kondensatabführung herstellbar ist, und dass bei Detektierung des Schaltsignals mittels des weiteren Ventils eine hydraulische Verbindung zwischen dem internen Heizkreis (15) und der Kondensatabführung herstellbar ist.

7. Warmwasserheizanlage nach einem der vorhergehenden Ansprüche, **dadurch gekennzeichnet**, das ein vorbestimmter Druckverlauf als Kennlinie in der Steuer-/Regeleinheit (29) abgelegt ist.

8. Verfahren zum Betreiben einer Warmwasserheizanlage nach einem der Ansprüche 1 bis 6, **dadurch gekennzeichnet, dass** sobald die Steuer-/Regeleinheit (29) aus einem vom Druckaumehmer (28) erfaßten Drucksignal ein Schaltsignal detektiert, das Umschaltventils (30) angesteuert wird und dass bei Ansteuerung des Umschaltventils (30) der interne Heizkreis (15) vom externen Heizungskreis (11) getrennt und die Zweigleitung (24) mit dem Sekundärwärmetauscher (25) zugeschaltet wird.

9. Verfahren nach Anspruch 7, **dadurch gekennzeichnet, dass** das Schaltsignal von einem vorgegebenen Druckverlauf gebildet wird, der eine vorgegebenen Druckänderung pro Zeit repräsentiert.

10. Verfahren nach Anspruch 8, **dadurch gekennzeichnet, dass** der vorgegebene Druckverlauf dann vorliegt, wenn im internen Heizkreis in einer vorbestimmten Zeit ein vorgegebener Druckwert vorliegt.

## Claims

1. A hot water heating system comprising a water heater (10), which comprises an internal heating circuit (15), a circulating pump (20), a changeover valve (30), a secondary heat exchanger (25) and a control/regulating unit (29), and comprising an external heating circuit (11) which is connected to the internal heating circuit (15), wherein the internal heating circuit (15) is connected to a primary heat exchanger (13) and wherein the secondary heat exchanger (25) can be coupled to the internal heating circuit (15) by means of the changeover valve (30) via a branch line (24), **characterised in that** a pressure transducer (28) is disposed in the internal heating circuit (15), that the pressure signal recorded by the pressure transducer (28) is supplied to the control/regulating unit (29) and that the branch line (24) can be connected by means of the changeover valve (30) to the secondary heat exchanger (25) and the internal circuit (15) is thereby separated from the external heating circuit (11) as soon as the control/regulating unit (29) detects a switching signal from the pressure signal recorded by the pressure transducer (28).

2. The hot water heating system according to claim 1, **characterised in that** the switching signal is formed by a pressure profile which represents a predetermined pressure change per time.

3. The hot water heating system according to claim 1 or 2, **characterised in that** a backflow preventer (27) is disposed in the internal heating circuit (15) downstream of the branch line (24) in the flow direction.

4. The hot water heating system according to claim 1, 2 or 3, **characterised in that** the pressure transducer (28) is disposed in the internal heating circuit (15) in the return section (17) between the changeover valve (30) and the circulating pump (20).

5. The hot water heating system according to claim 3, **characterised in that** the pressure transducer (28) is disposed in the internal heating circuit (15) in the flow section (16) upstream of the backflow preventer (27) in the flow direction.

6. The hot water heating system according to any one of the preceding claims, **characterised in that** a further valve is disposed in the internal heating circuit (15), via which a connection can be made to a condensate drain and that upon detection of the switching signal, a hydraulic connection can be made by means of the further valve between the internal heating circuit (15) and the condensate drain.

7. The hot water heating system according to any one of the preceding claims, **characterised in that** a predetermined pressure profile is stored as a characteristic line in the control/regulating unit (29).

8. A method for operating a hot water system according to any one of claims 1 to 6, **characterised in that** as soon as the control/regulating unit (29) detects a switching signal from a pressure signal detected by the pressure transducer (28), the changeover valve (30) is triggered and that upon triggering of the changeover valve (30) the internal heating circuit (15) is separated from the external heating circuit (11) and the branch line (24) is connected to the secondary heat exchanger (25).

9. The method according to claim 7, **characterised in that** the switching signal is formed by a predetermined pressure profile which represents a predetermined pressure change per time.

10. The method according to claim 8, **characterised in that** the predetermined pressure profile exists when a predetermined pressure value exists in the internal heating circuit in a predetermined time.

## Revendications

1. Installation de chauffage à eau chaude comprenant un chauffe-eau (10), qui présente un circuit de chauffage (15) interne, une pompe de recirculation (20), une vanne de commutation (30), un échangeur de chaleur secondaire (25) et une unité de commande/réglage (29), ainsi qu'un circuit de chauffage (11) externe qui est raccordé au circuit de chauffage (15) interne, le circuit de chauffage (15) interne étant relié à un échangeur de chaleur primaire (13) et l'échangeur de chaleur secondaire (25) pouvant être couplé au moyen de la vanne de commutation (30) par une conduite de dérivation (24) au circuit de chauffage (15) interne, **caractérisée en ce qu'**un capteur de pression (28) est disposé dans le circuit de chauffage (15) interne **en ce que** le signal de pression, enregistré par le capteur de pression (28) est amené à l'unité de commande/réglage (29) et **en ce que** la conduite de dérivation (24) peut être mise en circuit avec l'échangeur de chaleur secondaire (25) au moyen de la vanne de commutation (30) et le circuit de chauffage (15) interne est séparé alors du circuit de chauffage (11) externe dès que l'unité de commande/réglage (29) détecte un signal de commutation à partir du signal de pression enregistré par le capteur de pression (28).

2. Installation de chauffage à eau chaude selon la revendication 1, **caractérisée en ce que** le signal de commutation est formé par un tracé de pression qui représente une variation de pression prédéfinie par unité de temps.

3. Installation de chauffage à eau chaude selon la revendication 1 ou 2, **caractérisée en ce que**, dans le circuit de chauffage (15) interne, un dispositif anti-reflux (27) est disposé dans le sens d'écoulement en aval de la conduite de dérivation (24).

4. Installation de chauffage à eau chaude selon la revendication 1, 2 ou 3, **caractérisée en ce que** le capteur de pression (28) est disposé dans le circuit de chauffage (15) interne dans la partie retour (17) entre la vanne de commutation (30) et la pompe de recirculation (20).

5. Installation de chauffage à eau chaude selon la revendication 3, **caractérisée en ce que** le capteur de pression (28) est disposé dans le circuit de chauffage (15) interne dans la partie aller (16) dans le sens d'écoulement en amont du dispositif anti-reflux (27).

6. Installation de chauffage à eau chaude selon l'une quelconque des revendications précédentes, **caractérisée en ce que** dans le circuit de chauffage (15) interne est disposée une autre vanne par laquelle une liaison avec une évacuation de condensat peut être établie, et **en ce que**, en cas de détection du signal de commutation, une liaison hydraulique peut être établie au moyen de l'autre vanne entre le circuit de chauffage (15) interne et l'évacuation de condensat.

7. Installation de chauffage à eau chaude selon l'une quelconque des revendications précédentes, **caractérisée en ce qu'**une courbe de pression prédéfinie est déposée sous forme de ligne caractéristique dans l'unité de commande/réglage (29) .

8. Procédé pour faire fonctionner une installation de chauffage à eau chaude selon l'une quelconque des revendications 1 à 6, **caractérisé en ce que** la vanne de commutation (30) est actionnée dès que l'unité de commande/réglage (29) détecte un signal de commutation à partir d'un signal de pression enregistré par le capteur de pression (28) et **en ce que**, en cas d'actionnement de la vanne de commutation (30), le circuit de chauffage (15) interne est séparé du circuit de chauffage (11) externe et la conduite de dérivation (24) est mise en circuit avec l'échangeur de chaleur secondaire (25).

9. Procédé selon la revendication 7, **caractérisé en ce que** le signal de commutation est formé par une courbe de pression prédéfinie qui représente une variation de pression prédéfinie par unité de temps.

10. Procédé selon la revendication 8, **caractérisé en ce que** la courbe de pression prédéfinie est présente lorsqu'une valeur de pression prédéfinie est présente dans le circuit de chauffage interne dans un laps de temps prédéfini.
